# FASCICULE DE BREVET EUROPEEN

(11) **EP 2 205 107 B1**
(45) Date de publication et mention de la délivrance du brevet: **11.07.2012**
(21) Numéro de dépôt: 08835087.1
(22) Date de dépôt: 22.07.2008
(51) Int. Cl.: A41B 9/02

(54) **SOUS-VÊTEMENT MASCULIN À OUVERTURE PAR UN (DISPOSITIF) DE PATTE DE PRÉHENSION**
UNTERWÄSCHE FÜR MÄNNER MIT GREIFLASCHENÖFFNUNG (VORRICHTUNG)
MALE UNDERWEAR OPENABLE BY MEANS OF A GRIP TAB (DEVICE)

(30) Priorité: 23.07.2007 FR 0705357
(43) Date de publication de la demande: 14.07.2010
(73) Titulaire: Harout, Claude, 37270 Athée sur Cher (FR)
(72) Inventeur: Harout, Claude, 37270 Athée sur Cher (FR)
(86) Numéro de dépôt international: PCT/FR2008/001083
(87) Numéro de publication internationale: WO 2009/044000

(56) Documents cités:
- FR-A- 2 779 617
- JP-A- 2005 213 717
- US-A1- 2006 248 629
- US-B1- 7 241 252

## Description

La présente invention concerne tous les sous-vêtements masculins munis d'une ceinture élastique tels que slip, boxer, boxer-short, shorty, tanga, caleçon, string, maillot de bain, culotte où sous-vêtement analogue de type fermé et pourvu dans sa partie avant centrale haute d'une patte de préhension permettant d'ouvrir facilement ledit sous-vêtement au travers de la braguette ouverte d'un pantalon porté au-dessus dudit sous-vêtement.

Les ouvertures habituelles, pour les sous-vêtements, lorsqu'ils en sont pourvus, sont qualifiées de verticale, d'horizontale ou de double ouverture. Quoiqu'il en soit, il est considéré que l'accès à l'organe génital est malaisé et que l'accomplissement des fonctions naturelles n'est pas aussi facile, élégant et confortable que souhaitable. Ainsi qu'on le comprendra facilement plus loin, l'invention change complètement la manière de faire. Cette invention, qui consiste à ajouter une pièce nommée patte de préhension, rend bien plus confortable et facilite de manière très marquée, la tâche des porteurs de ces sous-vêtements lorsqu'ils doivent satisfaire à un besoin naturel.

Ainsi, jusqu'à maintenant, qu'il y ait où pas de dispositifs d'ouverture, il faut introduire une main dans la braguette ouverte d'un pantalon puis poursuivre au niveau du sous-vêtement par l'ouverture prévue à cet effet où, à défaut, au niveau de l'élastique de la ceinture où de la cuisse afin d'attraper l'organe et « de le sortir comme on peut » , à chacun selon sa pratique. A noter que ces manipulations nécessaires ont tendance à déplacer ledit sous-vêtement, ce qui peut être source d'inconfort.

Le document US 2006/0248629 divulgue un sous vêtement selon le préambule de la revendication 1.

Le nouveau dispositif d'ouverture inventé vise à modifier radicalement ces pratiques en offrant une nouvelle manière de faire. Ce nouveau système d'ouverture permet ainsi un accès facile, élégant, confortable et rapide à l'organe génital. En effet, il suffit simplement, après avoir ouvert la braguette, de saisir avec les doigts la patte de préhension, de la tirer vers le bas pour que le sous-vêtement soit ainsi « tout grand ouvert » par abaissement de sa partie supérieure avant afin de permettre l'accomplissement de fonctions naturelles de manière facile, élégante et confortable. Il évite effectivement les phénomènes parasites et peu élégants de « tortillonite » observés, en phases initiale et terminale, chez les hommes lorsqu'ils satisfont un besoin naturel. Ainsi, dans l'exemple donné, la braguette du pantalon étant ouverte, il suffit de saisir la patte de préhension dont est muni le sous-vêtement, de la tirer vers le bas pour que le sous-vêtement soit grand ouvert permettant ainsi une extraction très facile de l'organe. A souligner que l'invention apporte les mêmes facilités à la fermeture. En effet, cette patte de préhension, de par ses qualités intrinsèques permet aussi de bien repositionner la partie haute du sous-vêtement avant de refermer la braguette.

Ainsi l'invention vise un sous-vêtement masculin muni d'une ceinture élastique tel que slip, boxer, boxer-short, shorty, tanga, caleçon, string, maillot de bain non pourvu d'ouverture, caractérisé en ce qu'il comporte une pièce supplémentaire formant patte de préhension, positionnée sur la partie avant supérieure et centrale du sous-vêtement, constituée d'une partie basse flottante et solidarisée par sa partie haute au sous-vêtement en étant fixée sur l'élastique de la ceinture dudit sous-vêtement, ce qui permet d'ouvrir facilement ce sous vêtement en saisissant manuellement puis en tirant vers le bas ledit élément au travers de la braguette ouverte d'un pantalon porté au-dessus dudit sous-vêtement.

Selon d'autres caractéristiques :
- les dimensions de la patte de préhension sont au maximum comprises dans un rectangle de 60 mm de largeur sur 120 mm de hauteur afin qu'elle puisse passer aisément à travers la braguette ouverte d'un pantalon et que son extrémité inférieure se situe dans la zone haute d'ouverture de la braguette.
- la patte de préhension est réalisée en tissu par exemple de même type que celui du sous vêtement et est rigidifiée avec une toile renforcée qui est appliquée sur l'envers de la face avant de cette pièce à l'aide d'une presse à thermocoller.
- selon un second mode de réalisation, la patte de préhension est réalisée en tissu par exemple de même type que celui du sous-vêtement et est rigidifiée par une toile renforcée qui est appliquée en dessous et au dessus de ce tissu à l'aide d'une presse à thermocoller sur les deux parties composant l'enveloppe externe de cette patte de préhension.
- le tissu rigidifié par une toile renforcée thermocollée reçoit en sa périphérie un point de bourdon réalisé par une surjeteuse afin de conforter encore la rigidité, l'indéformabilité et la bonne préhension de l'ensemble.
- la patte de préhension reçoit sur sa face avant un élément en relief tel qu'une broderie afin de permettre une préhension encore améliorée de ladite pièce tant à l'ouverture qu'à la fermeture du sous-vêtement.
- la patte réalisée en tissu présente des bords latéraux inférieurs arrondis en prolongement des bords latéraux droits convergents vers le bas de sorte à éviter le phénomène de replis des bords inférieurs préjudiciable à sa préhension
- la patte de préhension réalisée à partir de tissu est solidarisée de manière permanente au sous-vêtement par des coutures réalisées dans la zone où la patte de préhension est superposée à l'élastique de la ceinture du sous-vêtement.
- en variante, la patte de préhension est réalisée sous forme d'une bande de tissu repliée sur elle même et solidarisée à la ceinture au niveau de ses deux extrémités libres superposées sur celle ci de sorte de permettre une préhension à l'aide de l'index seul introduit latéralement dans la boucle ainsi formée.
- en autre variante possible, la patte de préhension est pourvue d'un moyen de liaison amovible sur la zone avant de la ceinture élastique du sous-vêtement tel qu'au moins un bouton pression
- selon un troisième mode de réalisation, la patte de préhension est une pièce semi rigide qui présente une forme allongée élargie en extrémité inférieure par exemple en forme d'ancre ou d'anneau dont la largeur est inférieure à la largeur de la braguette ouverte et dont la partie supérieure extrême présente une ouverture telle qu'un petit anneau destinée à la liaison par couture ou par réception dans un passant prévu en partie avant centrale du sous vêtement au niveau de la ceinture élastique de celui-ci.
- selon un quatrième mode de réalisation, la patte de préhension est constituée d'un cordon conformé en boucle allongé vers le bas et lié à la partie ceinture du sous vêtement en s'étendant horizontalement au travers d'un oeillet ou d'un passant allongé prévu dans ladite ceinture ou par couture
- enfin le sous vêtement présente une coupe défini par un patron de réalisation tel que la partie avant de la ceinture soit située à un niveau inférieure à celle la partie arrière de la ceinture d'au moins un centimètre de sorte à ne pas se trouver sous la zone de la ceinture du pantalon afin de ne pas contrarier par retenue l'ouverture dudit sous-vêtement.

Ainsi, grâce à l'invention, afin d'accéder à l'organe génital, la patte de préhension permet de pouvoir tirer très facilement vers le bas la partie avant haute de ces sous-vêtements et les maintenir confortablement ouvert en manipulant tout simplement de la main la patte de préhension..

Cette patte de préhension pourra être de formes diverses et réalisée dans différents matériaux. La patte de préhension est une pièce flottante qui sera solidarisée sur la partie avant centrale haute des sous vêtements. Le système de fixation retenu est variable. Il s'appuie sur toutes les techniques en vigueur possibles. Cette patte de préhension devra avoir toutes qualités nécessaires pour remplir parfaitement sa fonction. Ainsi, ses dimensions devront permettre d'être saisie facilement et de pouvoir passer dans une braguette ouverte. Ainsi, les matériaux, voire les assemblages retenues pour la réaliser devront permettre, bien que cette pièce soit montée flottante dans sa partie basse, d'avoir un bon maintien et une saisine facile. Ainsi, il conviendra que cette patte de préhension résiste durablement au lavage à température appropriée quelque soit la forme, les matériaux, les assemblages retenus.

Enfin, un but secondaire de l'invention est de permettre des développements divers et variés totalement dédiés à des fins esthétiques des sous-vêtements.

Pour mieux faire comprendre l'invention et en faire apprécier les avantages, il convient de se reporter aux dessins annexés qui donnent plusieurs exemples de réalisation.
- Les figures 1 et 4 sont une vue générale simplifiée d'un slip doté d'une patte de préhension à bords arrondis inférieur (B1) et à bord angulaire (B4) réalisée à partir d'assemblage de tissus et fixée sur l'élastique.
- Les figures 2 et 3 sont des variantes d'une patte de préhension, sous forme d'un cordon (B2), où sous forme d'une ancre semi rigide (B3) toujours solidarisée à l'élastique mais réalisée cette fois avec d'autres formes et avec d'autres matériaux comme par exemple le plastique.

Les figures 1 et 4 constituent un exemple de réalisation conforme à la présente invention. Comme cela est particulièrement visible, une pièce (B1)(B4) est ajoutée sur la partie haute du sous-vêtement (A), au niveau de l'élastique (C). Cette pièce est un assemblage cousu de tissus de différentes qualités permettant d'obtenir l'effet recherché, à savoir, un mélange de souplesse, de rigidité et de non déformation afin d'avoir une saisine manuelle facile et confortable de la patte de préhension. Cette patte de préhension (B1)(4) est solidarisée au niveau de sa partie haute au sous-vêtement sur la partie avant centrale haute de celui ci, à l'élastique (C). Ainsi, sur toute la hauteur de l'élastique (C), la patte de préhension (B1)(B4) est fixée par une couture (D). La partie basse de la patte de préhension n'est pas cousue et reste donc flottante pour en permettre sa préhension manuelle lors de l'acte d'ouverture et de fermeture. La préhension est améliorée par des parties en relief constituées par un point de bourdon périphérique (E) et par des éléments en relief sur la face avant tel qu'une broderie (F). Quant aux dimensions de la patte de préhension, elles doivent répondre aux contraintes suivantes : permettre une saisine manuelle facile et confortable ainsi que de pouvoir passer dans une braguette ouverte.

A noter que pour optimiser la qualité de fonctionnement de ce dispositif d'ouverture des sous-vêtements, il est avantageux que la partie avant de la ceinture élastique du sous-vêtement soit plus basse que la partie arrière de celle-ci.

L'invention se rapporte d'une manière générale au domaine industriel et commercial de la fabrication et de la diffusion des produits énumérés dans le premier paragraphe et peut être adapté à tous types de sous vêtements similaires.

## Revendications

1. Sous-vêtement masculin muni d'une ceinture élastique tel que slip, boxer, boxer-short, shorty, tanga, caleçon, string non pourvu d'ouverture, destiné à être porté sous un pantalon muni d'une braguette et pourvu d'une pièce supplémentaire positionnée sur la partie avant supérieure et centrale dudit sous vêtement, **caractérisé en ce que** ladite pièce est constituée d'une patte de préhension (B1)(B2)(B3)(B4) solidarisée par sa partie haute au sous-vêtement en étant fixée sur l'élastique de la ceinture (C) dudit sous-vêtement et comporte une partie basse flottante qui présente des dimensions telles qu'elle puisse passer aisément à travers la braguette ouverte du pantalon et que son extrémité inférieure se situe dans la zone haute d'ouverture de la braguette, ce qui permet d'ouvrir facilement ce sous vêtement en saisissant manuellement puis en tirant vers le bas ledit élément au travers de la braguette ouverte du pantalon porté au-dessus dudit sous-vêtement.

2. Sous-vêtement selon la revendication 1 **caractérisé en ce que** les dimensions de la patte de préhension (B1)(B2)(B3)(B4) soient au maximum comprises dans un rectangle de 60 mm de largeur sur 120 mm de hauteur.

3. Sous-vêtement selon la revendication 2 **caractérisé en ce que** la patte de préhension (B1)(B4) soit réalisée en tissu par exemple de même type que celui du sous vêtement et soit rigidifiée avec une toile renforcée qui est appliquée sur l'envers de la face avant de cette pièce à l'aide d'une presse à thermocoller.

4. Sous-vêtement selon la revendication 2 **caractérisé en ce que** la patte de préhension (B 1)(B4) soit réalisée en tissu et soit rigidifiée par une toile renforcée qui est appliquée en dessous et au dessus de ce tissu à l'aide d'une presse à thermocoller sur les deux parties composant l'enveloppe externe de cette patte de préhension (B1)(B4).

5. Sous-vêtement selon la revendication 3 ou 4 **caractérisé en ce que** le tissu rigidifié par une toile renforcée thermocollée reçoive en sa périphérie un point de bourdon (E) réalisé par une surjeteuse afin de conforter encore la rigidité, l'indéformabilité et la bonne préhension de l'ensemble.

6. Sous-vêtement selon la revendication 3, 4 ou 5 **caractérisé en ce que** la patte de préhension (B1)(B4) reçoive sur sa face avant un élément en relief tel qu'une broderie (F) afin de permettre une préhension encore améliorée de ladite pièce tant à l'ouverture qu'à la fermeture du sous-vêtement.

7. Sous-vêtement selon l'une quelconque des revendications 3 à 6 **caractérisé en ce que** la patte de préhension (B1) réalisée en tissu présente des bords latéraux inférieurs arrondis en prolongement des bords latéraux droits convergents vers le bas de sorte à éviter le phénomène de replis des bords inférieurs préjudiciable à sa préhension

8. Sous-vêtement selon l'une quelconque des revendications 3 à 6 **caractérisé en ce que** la patte de préhension (B1)(B4) réalisée à partir de tissu soit solidarisée de manière permanente au sous-vêtement par des coutures (G) réalisées dans la zone où la patte de préhension est superposée à l'élastique de la ceinture (C) du sous-vêtement.

9. Sous-vêtement selon la revendication 3 ou 4 **caractérisé en ce que** la patte de préhension (B4) soit réalisée sous forme d'une bande de tissu repliée sur elle même et solidarisée à la ceinture (C) au niveau de ses deux extrémités libres superposées sur celle ci de sorte de permettre une préhension à l'aide de l'index seul introduit latéralement dans la boucle ainsi formée.

10. Sous-vêtement selon l'une quelconque des revendications 3 à 8 **caractérisé en ce que** la patte de préhension soit pourvue d'un moyen de liaison amovible sur la zone avant de la ceinture élastique (C) du sous-vêtement tel qu'au moins un bouton pression

11. Sous-vêtement selon la revendication 1 **caractérisé en ce que** la patte de préhension (B2) soit une pièce semi rigide qui présente une forme allongée élargie en extrémité inférieure par exemple en forme d'ancre ou d'anneau dont la largeur est inférieure à la largeur de la braguette ouverte et dont la partie supérieure extrême présente une ouverture telle qu'un petit anneau destinée à la liaison par couture ou par réception dans un passant prévu en partie avant centrale du sous vêtement au niveau de la ceinture élastique (C) de celui-ci.

12. Sous vêtement selon la revendication 1 **caractérisé en ce que** la patte de préhension (B3) soit constituée d'un cordon conformé en boucle allongé vers le bas et lié à la partie ceinture (C) du sous vêtement au travers d'oeillet ou d'un passant allongé prévu dans ladite ceinture (C) ou par couture

13. Sous vêtement selon l'une quelconque des revendications précédentes **caractérisé en ce que** ledit sous vêtement (A) présente une coupe définit par un patron de réalisation tel que la partie de la ceinture avant soit située à un niveau inférieure à celle la partie arrière de la ceinture d'au moins un centimètre de sorte à ne pas se trouver sous la zone de la ceinture du pantalon afin de ne pas contrarier par retenue l'ouverture dudit sous-vêtement.

## Claims

1. Men's undergarment with an elastic waistband such as a pair of underpants, boxers, boxer-shorts, shorty, thong, trunks, g-string without an opening, intended to be worn under pants with a fly and provided with an additional piece positioned on the upper front centre of the aforementioned garment, **characterised by** the fact that the aforementioned piece consists of a grip tab (B1) (B2) (B3) (B4) whose upper part is supported at the undergarment by being fixed to the elastic waistband (C) of the aforementioned undergarment and includes a lower floating part that is sized in such a way that it can easily pass through the open fly of the pants and with a lower end located in the upper area of the fly opening, which allows for easy opening of the undergarment by manually gripping and then pulling the aforementioned element downwards through the open fly of the pants worn over the aforementioned undergarment.

2. Undergarment as described in claim 1 **characterised by** the fact that the dimensions of the grip tab (B1) (B2) (B3) (B4) are at the maximum contained within a rectangle 60 mm wide and 120 mm high.

3. Undergarment as described in claim 2 **characterised by** the fact that the grip tab (B1) (B4) is created from fabric, for example, the same type of fabric as that of the undergarment, and bolstered with reinforcing cloth applied on the inside of the front side of this piece with the use of a fusing iron.

4. Undergarment as described in claim 2 **characterised by** the fact that the grip tab (B1) (B4) is created from fabric and is rigidified by reinforcing cloth applied above and below this fabric with the use of a fusing iron on the two parts that comprise the external envelope of this grip tab (B1) (B4).

5. Undergarment as described in claims 3 or 4 **characterised by** the fact that the fabric rigidified by the fused reinforcing cloth has a satin stitch (E) around its edges, produced by a serger in order to further reinforce the rigidity, non-deformability and good grip of the assembly.

6. Undergarment as described in claims 3, 4 or 5 **characterised by** the fact that the grip tab (B1) (B4) has on its front face a projecting element such as embroidery (F) in order to provide an even better grip of the aforementioned piece for both opening and closing the undergarment.

7. Undergarment as described in any of the claims 3-6 **characterised by** the fact that the grip tab (B1) created in fabric has rounded lower side borders extended over the straight side borders converging towards the bottom in such a way as to prevent the folding of the lower borders, detrimental to the grip.

8. Undergarment as described in any of the claims 3 to 6 **characterised by** the fact that the grip tab (B1) (B4) created from fabric is supported permanently on the undergarment through seams (G) created in the area where the grip tab is superimposed over the elastic waistband (C) of the undergarment.

9. Undergarment as described in claim 3 or 4 **characterised by** the fact that the grip tab (B4) is created in the shape of a strip of cloth folded over itself and supported at the waistband (C) at the level of its two free ends superimposed over the waistband in order to facilitate the grip with the use of the index alone through the side of the loop thus formed.

10. Undergarment as described in any of the claims from 3 to 8 **characterised by** the fact that the grip tab is provided with a removable means of connection to the area in front of the elastic waistband (C) of the undergarment such as, at least, a press stud.

11. Undergarment as described in claim 1 **characterised by** the fact that the grip tab (B2) is a semi-rigid piece with an enlarged extended shape on the lower end, for example, in the shape of an anchor or ring, narrower than the width of the open fly and whose upper end has an opening such as a small ring intended to be sewn or latched onto a loop on the centre front of the undergarment at the level of the elastic waistband (C) of the undergarment.

12. Undergarment as described in claim 1 **characterised by** the fact that the grip tab (B3) is created from a string shaped in a loop extended downwards and linked to the waistband part (C) of the undergarment through an eyelet or an elongated loop on the aforementioned waistband (C) or sewn.

13. Undergarment as described in any of the preceding claims **characterised by** the fact that the aforementioned undergarment (A) has a section defined by a pattern created in such a way that the front waistband part is located below the part behind the waistband by at least one centimetre in such a way as to not be found under the waistband area of the pants in order to not hinder the aforementioned undergarment from being opened.

## Patentansprüche

1. Unterwäsche für den Mann mit einem Bund aus Gummizug, wie zum Beispiel Slip, Boxer, Boxershorts, Shorty, Tanga, Unterhose, String ohne Öffnung, die dazu bestimmt ist, unter einer Hose mit Hosenschlitz und einem zusätzlichen Stück, das sich am oberen vorderen und mittleren Bereich von besagter Unterwäsche befindet, betragen zu werden, die sich dadurch auszeichnet, dass besagtes Stück aus einer Greiflasche (B1)(B2)(B3)(B4), die am oberen Ende mit der Unterwäsche solidarisiert wird, indem sie am Gummizug des Bundes (C) von besagter Unterwäsche befestigt wird und einen fließenden unteren Teil umfasst, der entsprechende Dimensionen aufweist, damit er leicht durch den offenen Hosenschlitz passt und sich seine untere Extremität sich im oberen Öffnungsbereich des Hosenschlitzes befindet, was es ermöglicht, diese Unterwäsche leicht zu Öffnen, indem besagtes Element manuell gefasst und durch den offenen Hosenschlitz nach unten gezogen wird, der sich über besagter Unterwäsche befindet.

2. Unterwäsche gemäß der Geltendmachung 1, die sich dadurch auszeichnet, dass die Dimensionen der Greiflasche (B1)(B2)(B3)(B4) maximal in einem Rechteck von 60 mm in der Breite mal 120 mm in der Höhe zu einander stehen.

3. Unterwäsche gemäß der Geltendmachung 2, die sich dadurch auszeichnet, dass die Greiflasche (B1)(B4) aus dem gleichen Stoff gefertigt wird, wie die Unterkleidung und durch verstärktes Leinen versteift wird, das mit Hilfe einer Fixierpresse auf der Unterseite der Vorderseite dieses Teils angebracht wird.

4. Unterwäsche gemäß der Geltendmachung 2, die sich dadurch auszeichnet, dass die Greiflasche (B1)(B4) aus Stoff gefertigt wird und durch verstärktes Leinen versteift wird, das mit Hilfe einer Fixierpresse unter und über diesem Stoff, an beiden Partien, die den externen Bezug dieser Greiflasche (B1)(B4) bildern, angebracht wird.

5. Unterwäsche gemäß der Geltendmachung 3 oder 4, die sich dadurch auszeichnet, dass der durch verstärktes Leinen versteifte Stoff, der mit Hilfe einer Fixierpresse angebracht wird, an seiner Peripherie einen Zickzackstich (E) erhält, der mit einer Overlockmaschine durchgeführt wird, um noch die Steifheit, die Unverformbarkeit und ein gutes Greifen des Ganzen zu verstärken.

6. Unterwäsche gemäß der Geltendmachung 3, 4 oder 5, die sich dadurch auszeichnet, dass die Greiflasche (B1)(B4) an der Vorderseite ein Element in Relief erhält, wie zum Beispiel eine Verzierung (F), um ein noch besseres Greifen von besagtem Stück, sowohl beim Öffnen als auch beim Schließen der Unterkleidung, ermöglichen.

7. Unterwäsche gemäß einer beliebigen Geltendmachung von 3 bis 6, die sich dadurch auszeichnet, dass die Greiflasche (B1) aus Stoff abgerundete seitliche Ränder in Verlängerung der seitlichen geraden Ränder vorweisen, die nach unten hin zusammenlaufen, um das Phänomen von Doppelfalten der unteren Ränder zu vermeiden, die für das Greifen abträglich sind.

8. Unterwäsche gemäß einer beliebigen Geltendmachung von 3 bis 6, die sich dadurch auszeichnet, dass die Greiflasche (B1)(B4) aus Stoff, permanent mit Hilfe von Nähten (G) mit der Unterwäsche solidarisiert wird, die in jenem Bereich durchgeführt werden, wo die Greiflasche den Gummizug des Bundes (C) der Unterwäsche überlagert.

9. Unterwäsche gemäß der Geltendmachung 3 oder 4, die sich dadurch auszeichnet, dass die Greiflasche (B4) aus einem Stoffband besteht, das in sich selbst gefaltet und mit dem Bund (C) auf Höhe seiner beiden freien Enden, die dieses überlagern, solidarisieren, um ein Greifen mit seitwärts, in die so geformte Öse, eingeführtem Zeigefinger zu ermöglichen.

10. Unterwäsche gemäß einer beliebigen Geltendmachung von 3 bis 8, die sich dadurch auszeichnet, dass die Greiflasche mit einer abnehmbaren Verbindungsmöglichkeit im vorderen Bereich des Gummizug des Bundes (C) der Unterwäsche ausgestattet ist, wie zum Beispiel mindestens ein Druckknopf.

11. Unterwäsche gemäß der Geltendmachung 1, die sich dadurch auszeichnet, dass die Greiflasche (B2) ein sich steif aufühlendes Stück ist, das eine verlängerte Form darstellt, die am unteren Ende breiter ist, zum Beispiel in Anker- oder Ringform, deren Breite geringer als die des offenen Hosenschlitzes ist und deren oberes Ende eine Öffnung bietet, wie zum Beispiel einen kleinen Ring, die dazu dient die Verbindung durch Naht oder Empfang durch eine dafür vorgesehene Schlaufe im vorderen zentralen Bereich der Unterwäsche auf Höhe des Gummizugs (C) von eben diesem.

12. Unterwäsche gemäß der Geltendmachung 1, die sich dadurch auszeichnet, dass die Greiflasche (B3) aus einer als Schlaufe angepassten Kordel besteht, die nach unten hin verlängert ist und mit der Bundpartie (C) der Unterwäsche durch eine Öse oder eine verlängerte Schlaufe, die in besagtem Bund (C) vorgesehen ist, oder über eine Naht verbunden ist

13. Unterwäsche gemäß einer beliebigen der vorangegangenen Geltendmachungen die sich dadurch auszeichnet, dass besagte Unterwäsche (A) einen Schnitt vorweist, der durch ein Schnittmuster definiert wird, so dass der vordere Teil des Bundes sich mindestens einen cm unterhalb jener des hinteren Teils des Bundes befindet, so dass er sich nicht im Bereich des Hosenbundes befindet, um die Öffnung von besagter Unterwäsche nicht direkt zu verhindern.
